# EUROPÄISCHE PATENTSCHRIFT

(11) **EP 0 189 857 B1**
(45) Veröffentlichungstag und Bekanntmachung des Hinweises auf die Patenterteilung: **07.08.1991**
(21) Anmeldenummer: 86100919.9
(22) Anmeldetag: 23.01.1986
(51) Int. Cl.: H01R 13/623

(54) **Elektrische Verbindungsvorrichtung**
Electrical connecting device
Dispositif de connexion électrique

(30) Priorität: 26.01.1985 DE 3502632
(43) Veröffentlichungstag der Anmeldung: 06.08.1986
(73) Patentinhaber: Kabelwerke Reinshagen GmbH, D-42369 Wuppertal (DE)
(72) Erfinder: Schekalla, Peter, D-5600 Wuppertal 11 (DE)
(74) Vertreter: Priebisch, Rüdiger, Dipl.-Ing., Dipl.-Wirtsch.-Ing. (FH)

(56) Entgegenhaltungen:
- FR-A- 2 551 272
- US-A- 4 443 052

## Beschreibung

Die Erfindung betrifft eine elektrische Verbindungsvorrichtung mit einem Buchsenteil und einem Steckerteil nach dem Oberbegriff des Anspruches 1 (DE-B1- 22 63 144).

Bei vielpoligen elektrischen Steckerverbindern können sich die Aufsteckkräfte derart addieren, daß eine Herstellung der Verbindung von Hand sehr schwierig wird. Dies trifft in verstärktem Maße dann zu, wenn die elektrische Verbindungsvorrichtung auch noch spritzwassergeschützt oder sogar wasserdicht sein soll; denn dann sind zusätzliche Dichtungsmittel zwischen den beiden Verbinderteilen anzuordnen, die das Zusammenfügen der Verbinderteile erschweren, wenn sie ihre Abdichtungsfunktion erfüllen sollen.

Der Erfindung liegt die Aufgabe zugrunde, eine vielpolige elektrische Verbindungsvorrichtung zu schaffen, bei der die von Hand aufzubringenden Aufsteckkräfte gering sind und die Montage schnell und sicher vonstatten geht. Zur Lösung dieser Aufgabe wird eine elektrische Verbindungsvorrichtung mit den Merkmalen des Anspruches 1 vorgeschlagen. Vorteilhafte Ausgestaltungen der Erfindung sind in den Unteransprüchen gekennzeichnet.

Eine elektrische Verbindungsvorrichtung nach der Erfindung benötigt nur geringe Handkräfte zum Herstellen und Lösen der Verbindung, da ein Schraubtrieb (Spindeltrieb) zwischen die Verbinderteile gesetzt ist, durch den schon relativ geringe, von Hand aufgebrachte Drehkräfte zur Überwindung von Kontakt- und ggf. Dichtungskräften genügen. Es wird demnach eine bequeme Handhabung der Verbindungsvorrichtung erzielt, unter Sicherstellung einer guten mechanischen und elektrischen Verbindung der beiden Verbinderteile. Der erforderliche Raumbedarf ist gering. Es wird eine eindeutige und stabile Zuordnung der Gehäuseteile erzielt, die zu einer schnellen und sicheren Montage führt, ohne daß durch äußere Erschütterungen oder sonstige Einwirkungen die Verbinderteile vor ihrer Verbindung miteinander ihre zur Verbindung geeignete Zuordnung verlieren könnten.

In der Zeichnung sind zwei Ausführungsbeispiele der Erfindung dargestellt, die im folgenden näher beschrieben werden.

Figur 1 zeigt ein Steckerteilgehäuse der elektrischen Verbindungsvorrichtung für zehn Steckbuchsen vor dem Aufschieben einer Dichtung.

Figur 2 zeigt das Steckerteilgehäuse mit aufgeschobener Dichtung vor dem Einführen in eine Hülse.

Figur 3 zeigt die Hülse nach Figur 2, mit dem eingeführten und mittels Schnappsitz festsitzenden Steckerteilgehäuse, vor dem Einsetzen der an Leitungen angeschlagenen Steckbuchsen.

Figur 4 zeigt das Buchsenteilgehäuse, welches das Steckerteilgehäuse aufnehmen soll, mit vor dem Einsetzen an Leitungen angeschlagenen Steckkontakten und vor der Verriegelung mittels eines seitlich eingesetzten Kammes.

Figur 5 zeigt die Verbindungsvorrichtung vor der Verbindung des Steckerteiles mit dem Buchsenteil, die durch Aufsetzen und Verdrehen der Hülse auf dem Steckerteilgehäuse erfolgt, jedoch ohne Steckkontakte im Buchsenteil und ohne Leitungen im Steckerteil dargestellt.

Figur 6 zeigt die Verbindungsvorrichtung in Stirnansicht von der Leitungsseite des Steckerteils her, nach dem Aufsetzen der Hülse auf das Buchsenteilgehäuse, ohne Kontakte.

Figur 7 zeigt die Ansicht nach Figur 6 nach dem Verdrehen der Hülse um 90^{o}.

Figur 8 zeigt die Verbindungsvorrichtung in Seitenansicht teilweise aufgebrochen, nach dem Aufsetzen der Hülse auf das Steckergehäuse und ohne Kontakte.

Figur 9 zeigt die Seitenansicht nach Figur 8 nach dem Verdrehen der Hülse um 90^{o}.

Figur 10 zeigt den Schnitt X-X in Figur 6.

Figur 11 zeigt den Dchnitt XI-XI in Figur 7.

Figur 12 zeigt eine zweite Ausführungsform der Verbindungsvorrichtung, bei der das Steckerteilgehäuse mit aufgeschobener Dichtung vor dem Einführen in eine Hülse , entsprechend Fig. 2,dargestellt ist.

Figur 13 zeigt die Verbindungsvorrichtung nach Figur 12 , entsprechend der Figur 5, mit dem Buchsenteil.

Figur 14 zeigt die Verbindungsvorrichtung nach Figur 13 vor Beginn des Lösevorganges.

Figur 15 zeigt die Verbindungsvorrichtung nach Figur 13, entsprechend der Figur 8.

Figur 16 zeigt die Verbindungsvorrichtung nach Figur 15 nach dem Verdrehen der Hülse um 90^{o}.

Figur 17 zeigt die Verbindungsvorrichtung in Stirnansicht von der Leitungsseite des Steckerteils her gesehen, entsprechend der Figur 6.

Figur 18 zeigt die Verbindungsvorrichtung beim Lösevorgang, dessen Mechanik in Fig. 16 gestrichelt angedeutet ist.

Gemäß Figuren 1 und 2 ist das Steckerteilgehäuse 1 der Verbindungsvorrichtung aus Kunststoff gespritzt und weist ein Vorderteil 2 auf, aus dem zehn Durchgangsöffnungen 3 austreten, die zur Aufnahme von Steckerbuchsen geeignet sind. Das Vorderteil 2 hat Ausnehmungen 4, die zur unverwechselbaren Einführung des weiter unten beschriebenen Buchsenteilgehäuses dienen.

An das Vorderteil 2 schließt sich eine umlaufende, ringförmige Dichtfläche 5 an, die von einem entsprechenden Bund 6 begrenzt wird. Die Dichtfläche 5 und der Bund 6 dienen zur Aufnahme und Abstützung eines Dichtringes 7. Das Steckerteilgehäuse 1 umfaßt desweiteren einen hinteren runden Teil 8, an dem zwei diametral angeordnete, teilkreisförmige Nuten 9 angeordnet sind, die von einem Anschlag 10 begrenzt werden. Eine Rampe 11 ist Teil der weiter unten beschriebenen Schnappverbindung. Desweiteren sind zwei axiale Rippen 12 und 13 angeordnet, die eine Nut 14 begrenzen und Teil eines weiter unten beschriebenen Reibgesperres sind. Die Kanten 15 und 17 dienen zur Führung in der weiter unten beschriebenen Hülse. Ihre Funktion wird, ebenso wie die der Löcher 18, weiter unten beschrieben. Die Teile 9 bis 17 sind in gleicher Anordnung auf der entgegengesetzten, diametralen Seite des hinteren Teiles 8 vorhanden, in den Figuren 1 und 2 zwar nicht sichtbar, jedoch den Figuren 6 und 7 entnehmbar.

Das Steckerteilgehäuse 1 ist zur Aufnahme in einer Hülse 19 bestimmt, vergleiche Figur 2. Hierzu sind an der inneren Umfangfläche 20 der Hülse 19 zwei Nasen 21 angeordnet, die nach axialem Passieren der Rampe 11 in die Nuten 9 eingreifen und mit der Fläche 9a eine Schnappverbindung herstellen, siehe auch Figur 10. Zur genauen Führung sind in der Fläche 20 zwei diametrale, teilkreisförmige Kragen 22 angeformt, zwischen denen axial die mit 9 bis 17 bezeichneten Teile einschiebbar sind, vergleiche Figur 6. Nach dem Einschieben des Steckerteilgehäuses 1 in die Hülse 19 befinden sich zwischen den Rippen 12 und 13 zwei kleine Erhöhungen 23. Rippen 12 und 13 und die Erhöhungen 23 bilden zusammen ein Gesperre gegen Verdrehen der Teile 1 und 19, das jedoch durch Handkraft über die Rippe 12 überwindbar ist.

Die Hülse 19 hat am vorderen Abschnitt 20a der inneren Umfangsfläche 20 zwei diametral angeordnete schraubenlinienförmig verlaufende Flächen 24, die zusammen mit zwei Nocken 25 schraubenlinienförmige Führungsnuten 26 bilden. Ebenfalls an der Vorderseite ist am äußeren Umfang etwa tangential ein einarmiger Hebel 27 angespritzt, der als Rastarm dient und mit einer Rastrampe 28 versehen ist. Am Außenumfang sind desweiteren axiale Rippen 19a angeordnet, welche die Griffigkeit der Hülse 19 erhöhen.

In die Öffnungen 3 des Steckerteilgehäuses 1 werden Steckbuchsen 29 eingesetzt, die an eine Leitung 30 angeschlagen sind und von denen eine dargestellt ist. Auf dem Leitungsende befindet sich eine Dichtung 31. Die Steckbuchsen 29 werden in den Öffnungen 3 verriegelt, z. B. durch einen Widerhaken 32 an den Steckbuchsen 29 , oder auch zusätzlich, wie weiter unten erläutert. Dabei werden die Öffnungen 3 nach hinten, zu der Leitung 30 zu, durch die Dichtungen 31 verschlossen, vergleiche Figur 3. Das Steckerteilgehäuse 1 und die eingeschobenen Kontakte 29 ergeben das Steckerteil 33 der Verbindungsvorrichtung, siehe Figur 5.

Das Buchsenteil 34, siehe Figur 4, dient zur Aufnahme des Steckerteils 33 und besteht aus dem Buchsenteilgehäuse 35 mit axial durchgehenden Öffnungen 36, in die Kontaktstifte 37 geschoben sind, die an eine Leitung 38 angeschlagen sind Für die Abdichtung sorgt eine Dichtung 39.

Die eingeschobenen Steckkontakte 37 sind in den Öffnungen 36 verriegelt. Zusätzlich ist durch radiale Öffnungen 40 am hinteren leitungsseitigen Ende des Buchsenteilgehäuses 36 ein Kamm 41 eingeschoben, der hinter die Dichtungen 39 greift und eine zweite Verriegelung der Steckerkontakte 37 bildet, siehe insbesondere Figur 4. Die zweite Verriegelung, die auch am oben schon beschriebenen Steckerteilgehäuse 1 vorhanden sein kann, ist jedoch nicht Gegenstand der Erfindung und wird in den nachfolgenden Zeichnungen weggelassen.

Das Buchsenteilgehäuse 35 aus Kunststoff weist am steckerseitigen Ende einen ringzylindrischen Ansatz 42 auf, auf dessen Außenfläche 43 sich zwei diametral angeordnete schraubenlinienförmige Rippen 44 erstrecken. Die Rippen 44 gehen über einen Anschlag 45 in einen Bund 46 über. Innen weist der Ansatz 42 Vorsprünge 42a auf. Dem Bund 46 sind zwei diametral angeordnete Anschläge 47 angeformt, die mit einer Rastnase 48 enden, deren Funktion weiter unten noch beschrieben wird. Im mittleren Bereich 49 ist das Buchsenteilgehäuse 35 mit axialen Rippen 50 versehen, welche die Griffigkeit des Buchsenteilgehäuse 35 erhöhen. Im Inneren des Ansatzes 42 erstrecken sich einige Vorsprünge 42a, die zur unverwechselbaren Führung des Vorderteils 2 des Steckerteilgehäuse 1 dienen, und verhindern, daß das Steckerteil 33 sich mit dem Buchsenteil 24 verdreht. Mit 42b ist eine innere Dichtfläche bezeichnet.

Die Funktion der Verbindungsvorrichtung wird insbesondere anhand der Figuren 6 bis 11 erläutert. Ausgehend von Figur 5 wird die Hülse 19 auf den Ansatz 42 des Buchsenteilgehäuses 35 von Hand aufgeschoben. Dabei wird das Steckerteilgehäuse 1 dem Buchsenteilgehäuse 35 zwangsweise richtig zugeordnet, da die Vorsprünge 42a seitlich neben das Vorderteil 2 und in dessen Ausnehmungen 4 greifen, vergleiche Figur 10. Die Steckbuchsen 29 sind demnach genau den Steckkontakten 37 zugeordnet, die Rippen 44 stehen unmittelbar vor den Nuten 26 und der elektrische Kontakt ist noch unterbrochen, siehe Figur 8 und 10.

Zum Herstellen der Steckverbindung werden die beiden Teile, Hülse 19 und Buchsenteil 34, im Uhrzeigersinn gegeneinander verdreht, wobei die griffigen Rippen 19a und 50, Figuren 8 und 9 weggelassen, sehr hilfreich sind. In den Figuren 8 bis 11 wird der Buchsenteil 34 festgehalten und die Hülse 19 ca. 90^{o} verdreht. Dabei wird zunächst das Reibgesperre 12 und 23 gelöst. Nach dieser geringen Drehung ist eine Art Vorverriegelung gegeben. Nun gleiten die Nocken 25 der Hülse 19 an den Rippen 44 des Buchsenteilgehäuses 35 entlang, bis die Rippen 44 an den Anschlägen 45 anliegen. Währenddessen schieben sich die Steckbuchsen 29 über die Steckkontakte 37. Der Dichtring 7 kommt an der Dichtfläche 42b des Ansatzes 42 zur Anlage und richtet die beiden Gehäuseteile 1 und 35 gegeneinander ab. Gegen Ende des Verbindungsvorganges gleitet die Rastrampe 28 der Hülse 19 über einen der Rastnasen 48 des Buchsenteilgehäuses 35, bis diese Rastnase 48 hinter der Rastrampe 28 verrastet und ein weiteres Verdrehen oder Zurückdrehen verhindert. Die elektrische und mechanische Verbindung ist nun gesichert, siehe Figuren 7 und 11.

Zum Lösen der Verbindung wird das Ende des Hebels 27 nieder gedrückt, so daß die Rastrampe 28 die Rastnase 48 freigibt. Durch Verdrehen der Hülse 19 entgegen dem Uhrzeigersinn wird die Steckverbindung wieder vollkommen gelöst. Der Lösevorgang erfolgt sinngemäß wie der Verbindungsvorgang, nur entgegengesetzt. Dabei gleiten nun die Flächen 24 der Hülse 19 an den Rippen 44 des Buchsenteilgehäuses 35 bis die Steckbuchsen 29 von den Steckkontakten 37 abgezogen sind und der Dichtring 7 am Steckerteilgehäuse 1 wieder aus dem Ansatz 42 des Buchsenteilgehäuses 35 ausgetreten ist, vergleiche Figuren 8 und 10. Die Kragen 22 an der Hülse 19 treten aus den Nuten 9 des Steckerteilgehäuses 1 aus. Der verdrehsichere axiale Zusammenhalt der beiden Gehäuseteile 33 und 34 ist nur noch durch das Reibgesperre 12 und 23 gewährleistet. Dieses kann nun von Hand leicht durch kurzes Weiterdrehen überwunden werden, so daß die Rippen 44 ganz hinter den Nocken 25 heraustreten und die Teile 33 und 34 voneinander lösbar sind.

Neben der beschriebenen Anordnung von je zwei diametral gegenüberliegenden Teilen, wie die Teile 9 bis 17, 21 bis 26, 44, 45, ist auch eine dreifache oder sogar vierfache Anordnung möglich. Auch ist die Form der elektrischen Kontakte beliebig, außer Steckerkontakten sind noch andere, z. B. Druckkontakte verwendbar. Auch kann der Schraubtrieb mehr oder weniger als 90^{o} betragen. Auch ist die Anordnung eines einzigen Rastarmes 48 ausreichend, wenn nur eine einzige Zuordnung der Teile 33, 34 und 19 gesichert ist.

Im Nachfolgenden werden die Einzelheiten der Ausführung nach den Figuren 12 bis 18 beschrieben, die vom ersten Ausführungsbeispiel abweichen.

In Figur 12 ist ein separates T-förmiges Verriegelungselement 51 zur Aufnahme an einer Hülse 52 bestimmt. Das Verriegelungsglied besteht aus einem mittleren Finger 53, der sich axial in die Hülse 52 erstreckt und eine gerillte Handhabe 54 in Form einer Taste, die an einen Anschlag 55 der Hülse 52 zur Anlage kommt. Mit 54a ist eine Sperrnase bezeichnet. Seitlich schließen sich an den Finger 53 zwei elastische Arme 56 an, die nach dem Ein- bzw. Aufschieben in die Hülse 52 bzw. auf den Anschlag 55 hinter Rastnasen 57 verrasten, siehe Figur 13. Durch diese Ausbildung ist das Verriegelungselement 51 axial federnd über eine kurze Strecke von Hand bewegbar. Nach Aufschieben des Verriegelungselementes 51 kann das Steckerteil 71 eingeführt werden, vergl. Figuren 12 und 13.

In den Figuren 14 bis 16 gehen die Rippen 58 über in einen Anschlag 59 und in einen Bund 60. Nur auf einer Rippe 58, kurz vor dem Anschlag 59, ist eine Ausnehmung 61 vorgesehen.

Zum Herstellen der Steckverbindung werden Buchsenteil 62 und Hülse 52 festegehalten, zusammengedrückt und die Hülse 52 um ca. 90^{o} gedreht Dabei wird zunächst beim Zusammendrücken der Hülse 52 und des Buchsenteils 62 durch eine Rippe 58 das verriegelungselement 51 verschoben, so daß das Gesperre 54a und 55 gelöst ist. Zum Lösen der Verbindung wird dann die Handhabe 54 zurückgeschoben, Figur 18, so daß die Ausnehmung 61 das Verriegelungsende 53 freigibt, vergl. Figur 16.

Durch Verdrehen der Hülse 52 entgegen den Uhrzeigersinn wird die Steckverbindung wieder vollkommen gelöst. Am Ende des Lösevorganges springt das Verrieglungselement mit hörbarem "Klick" in die Ausgangsposition, so daß das Gesperre 54a und 55 wieder zusammenwirkt.

Das Verriegelungselement 51 sichert gleichzeitig eine einzig mögliche Zuordnung aller Gehäuseteile und erleichtert bzw. beschleunigt daher den Verbindungs- bzw. Lösevorgang.

Die Federwirkung, die durch die flexiblen Arme 56 des Verriegelungselements 51 erzeugt wird , kann auch in anderer Weise sichergestellt sein. Ebenfalls kann das Verriegelungsglied 51 gegen Lösen zusätzlich gesichert sein. Im Ausführungsbeispiel zwei ist dies durch hakenförmige Ausbildung der Federenden sichergestellt. Es kann auch ein Anschlag für das Element 51 am Steckerteil 71 vorgesehen sein.

## Patentansprüche

1. Elektrische Verbindungsvorrichtung aus einem Buchsenteil (34) und einem in dieses schiebbare Steckerteil (33) , die aus einem Buchsenteilgehäuse (35) und einem Steckerteilgehäuse (17) mit einer Vielzahl von elektrischen, in durchgehende Öffnungen (3,36) eingesetzten Kontakten (29, 37) bestehen, und bei welcher der Steckerteil (33) zwar axial unverschiebbar, aber drehbar innerhalb einer Hülse (19) gehalten ist und zwischen der Hülse (19) und dem Buchsenteil (34) ein in Steckrichtung wirkender Schraubtrieb (24,25,26,44) angeordnet ist, und Steckerteil (33) und Buchsenteil (33) nach Herstellung der elektrischen und gegebenenfalls wasserdichten Verbindung mechanisch miteinander verriegelbar sind,
dadurch gekennzeichnet, daß zwischen dem Steckerteil (33) und der Hülse (19) ein Gesperre (12, 13,14,23 ) angeordnet ist, welches das Steckerteil (33) in einer einzigen, zur Herstellung der Steckverbindung erforderlichen, vorbestimmten Drehstellung zur Hülse (19) hält.

2. Verbindungsvorrichtung nach Anspruch 1, dadurch gekennzeichnet, daß das Gesperre ein Reibgesperre (12,13,14,23) ist.

3. Verbindungsvorrichtung nach Anspruch 1, dadurch gekennzeichnet, daß das Gesperre ein aufhebbares ,formschlüssiges Gesperre (54a,55) ist.

4. Verbindungsvorrichtung nach einem der Ansprüche 1 bis 3, dadurch gekennzeichnet, daß der Steckerteil (33) in die Hülse (19) von der Steckerseite her axial eingesetzt und axial in einem elastischen Schnappsitz (21,9a) gehalten ist.

5. Verbindungsvorrichtung nach einem der Ansprüche 1 bis 4, dadurch gekennzeichnet, daß am Außenumfang und am steckerseitigen Ende dar Hülse (19) ein elastischer Rastarm (27) angeordnet ist, der am Ende des Verbindungsvorganges mit einer Rastnase (48) zusammenwirkt, die am Außenumfang des Buchsenteils (34) angeordnet ist und eine Verriegelung sichert.

6. Verbindungsvorrichtung nach einem der Ansprüche 1 bis 4, dadurch gekennzeichnet, daß am Außenumfang der Hülse (52) ein T-förmiger Clip (51) angeordnet ist, der über eine Handhabe (54) einen Finger (53) im Inneren der Hülse (52) betätigt und am Ende des Verbindungsvorganges mit einer Ausnehmung (61) am Außenumfang des Steckerteils (62) im Sinne einer Verriegelung zusammenwirkt.

7. Verbindungsvorrichtung nach einem der Ansprüche 1 bis 6, dadurch gekennzeichnet, daß die elektrischen Kontakte (29,37) oder die fest mit ihnen verbundenen Zuleitungen (30,38) im Steckerteil (33) bzw. Buchsenteil (34) wasserdicht (Dichtung 31,39) angeordnet sind und daß zwischen dem Steckerteil (33) und dem Buchsenteil (34) eine Dichtung (7) angeordnet ist.

8. Verbindungsvorrichtung nach einem der Ansprüche 1 bis 7, dadurch gekennzeichnet, daß am Außenumfang sowohl der Hülse (19) als auch des Buchsenteils (34) axial verlaufende, hervorstehende Rippen (19a, 50) angeordnet sind.

## Claims

1. An electrical connecting device which comprises a socket component (34) and a plug component (33), insertable into the socket component, and which is composed of a socket component housing (35) and a plug component housing (17) with a plurality of electrical contacts (29, 37) which are inserted into throughgoing openings (3, 36), and where the plug component (33) is mounted so as to be axially immovable but rotatable within a sleeve (19), and a worm drive (24, 25, 26, 44) which operates in the plug-in direction is arranged between the sleeve (19) and the socket component (34), and where, following the establishment of the electrical and possibly water-tight connection, the plug component (33) and socket component (33) can be mechanically locked to one another,
characterised in that a locking mechanism (12, 13, 14, 23) is arranged between the plug component (33) and the sleeve (19), which locking mechanism maintains the plug component (33) in one single, predetermined rotary position relative to the sleeve (19) which is necessary in order to establish the plug connection.

2. A connecting device as claimed in Claim 1, characterised in that the locking mechanism is a friction locking mechanism (12, 13, 14, 23).

3. A connecting device as claimed in Claim 1, characterised in that the locking mechanism is a releasable, positively locking, locking mechanism (54a, 55).

4. A connecting device as claimed in one of Claims 1 to 3, characterised in that the plug component (33) is axially inserted into the sleeve (19) from the plug side and is axially supported in a flexible snap mounting (21, 9a).

5. A connecting device as claimed in one of Claims 1 to 4, characterised in that a flexible locking arm (27) is arranged at the outer periphery and at the plug end of the sleeve (19), which locking arm co-operates at the end of the connection process with a locking nose (48) which is arranged on the outer periphery of the socket component (34) and which secures a lock.

6. A connecting device as claimed in one of Claims 1 to 4, characterised in that a T-shaped clip (51) is arranged on the outer periphery of the sleeve (52), which T-shaped clip actuates a finger (53) inside the sleeve (52) via a handle (54), and at the end of the connection process co-operates in a locking sense with a recess (61) at the outer periphery of the plug component (62).

7. A connecting device as claimed in one of Claims 1 to 6, characterised in that the electrical contacts (29, 37) or the conductors (30, 38) permanently connected thereto are arranged in the plug component (33) and socket component (34) so as to be water-tight (seal 31, 39) and that a seal (7) is arranged between the plug component (33) and the socket component (34).

8. A connecting device as claimed in one of Claims 1 to 7, characterised in that axially extending, projecting ribs (19a, 50) are arranged on the outer periphery both of the sleeve (19) and of the socket component (34).

## Revendications

1. Dispositif de connexion électrique comprenant une partie (34) formant douille et une partie (33) formant fiche et pouvant coulisser dans la partie précitée, qui consistent en un boîtier (35) de la partie formant douille et en un boîtier (17) de la partie formant fiche, munis d'un grand nombre de contacts électriques (29, 37) logés dans des orifices ininterrompus (3, 36), dispositif dans lequel la partie (33) formant fiche est retenue à l'intérieur d'une cosse (19), certes sans aucune faculté de coulissement axial, mais avec faculté de rotation, la cosse (19) et la partie (34) formant douille étant séparées par un système d'actionnement fileté (24, 25, 26, 44) agissant dans la direction d'enfichage, et la partie (33) formant fiche et la partie (33) formant douille étant verrouillables mécaniquement l'une avec l'autre après établissement de la liaison électrique, et éventuellement étanche à l'eau,
caractérisé par le fait qu'un système de verrouillage (12, 13, 14, 23) interposé entre la partie (33) formant fiche et la cosse (19) maintient ladite partie (33) formant fiche, par rapport à ladite cosse (19), dans une seule et unique position prédéterminée prise par rotation et nécessaire à l'établissement de la liaison emboîtée.

2. Dispositif de connexion selon la revendication 1, caractérisé par le fait que le système de verrouillage est un système de verrouillage par frottement (12, 13, 14, 23).

3. Dispositif de connexion selon la revendication 1, caractérisé par le fait que le système de verrouillage est un système de verrouillage neutralisable (54a, 55), agissant par concordance de formes.

4. Dispositif de connexion selon l'une des revendications 1 à 3, caractérisé par le fait que la partie (33) formant fiche est insérée axialement dans la cosse (19), à partir du côté enfichage, et est retenue axialment par une assise par déclic élastique (21, 9a).

5. Dispositif de connexion selon l'une des revendications 1 à 4, caractérisé par le fait qu'un bras encliquetable élastique (27) disposé sur le pourtour extérieur et à l'extrémité enfichage de la cosse (19) coopère, à la fin du processus de solidarisation, avec un téton encliquetable (48) qui se trouve sur le pourtour extérieur de la partie (34) formant douille, et assure un verrouillage.

6. Dispositif de connexion selon l'une des revendications 1 à 4, caractérisé par le fait qu'une agrafe élastique (51), configurée en T et disposée sur le pourtour extérieur de la cosse (52) actionne, par l'intermédiaire d'une poignée (54), un doigt (53) situé à l'intérieur de la cosse (52) et coopère dans le sens d'un verrouillage, à la fin du processus de solidarisation, avec un évidement (61) pratiqué sur le pourtour extérieur de la partie (62) formant fiche.

7. Dispositif de connexion selon l'une des revendications 1 à 6, caractérisé par le fait que les contacts électriques (29, 37), ou bien les conducteurs d'alimentation (30, 38) assujettis à ces derniers, sont respectivement logés avec étanchéité à l'eau (garniture d'étanchement 31, 39) dans la partie (33) formant fiche et dans la partie (34) formant douille ; et par le fait qu'une garniture d'étanchement (7) est interposée entre la partie (33) formant fiche et la partie (34) formant douille.

8. Dispositif de connexion selon l'une des revendications 1 à 7, caractérisé par le fait que des membrures saillantes (19a, 50), s'étendant axialement, sont ménagées sur le pourtour extérieur tant de la cosse (19) que de la partie (34) formant douille.
